# EUROPÄISCHE PATENTSCHRIFT

(11) **EP 1 623 926 B1**
(45) Veröffentlichungstag und Bekanntmachung des Hinweises auf die Patenterteilung: **08.12.2010**
(21) Anmeldenummer: 05015305.5
(22) Anmeldetag: 14.07.2005
(51) Int. Cl.: B65B 9/13, B65B 61/16

(54) **Vorrichtung und Verfahren zur Herstellung und Befüllung von Säcken**
Method and machine for producing and filling bags
Procédé et dispositif pour la fabrication et le remplissage de sacs

(30) Priorität: 04.08.2004 DE 102004038006
(43) Veröffentlichungstag der Anmeldung: 08.02.2006
(73) Patentinhaber: Windmöller & Hölscher KG, 49525 Lengerich (DE)
(72) Erfinder: Voss, Hans-Ludwig, 49545 Tecklenburg (DE); Grosse-Heitmeyer, Rüdiger, 49088 Osnabrück (DE)

(56) Entgegenhaltungen:
- EP-A- 0 823 377
- EP-A- 1 481 899
- EP-A- 1 612 149
- DE-A1- 2 255 291
- GB-A- 1 455 570
- US-A- 5 457 930

## Beschreibung

Die Erfindung betrifft ein Verfahren und eine Vorrichtung zur Herstellung und Befüllung von Säcken gemäß der Ansprüche 1 und 13.

Säcke werden unter anderem von so genannten "Form-, Fill- and Seal"-Maschinen (im Folgenden FFS-Maschinen) hergestellt.

Diese Maschinen, welche unter anderem in den Druckschriften DE 199 33 486, EP 534 062, DE 44 23 964, DE 199 20478 und DE 199 36 660 gezeigt sind, verfügen über Abwicklungsvorrichtungen, auf denen Schläuche gespeichert sind. Von diesen Abwicklungsvorrichtungen wird der Schlauch abgewickelt und zu Schlauchstücken vereinzelt. In weiteren Arbeitsgängen werden in der Regel Schlauchböden gebildet, Füllgut in den entstandenen Sack gefüllt sowie der Sack verschlossen. Die Art der Sackbildung und Befüllung, die in den genannten Druckschriften gezeigt wird, ist Teil des Offenbarungsgehalts dieser Druckschrift. Dasselbe gilt für die in diesen Druckschriften vorgenommenen Bestimmungen des Begriffs der "Form-, Fill- and Seal"-Maschinen (FFS) sowie für den Transport der Folienschläuche, Folienabschnitte und Säcke in diesen Maschinen. In der Regel wird mit diesen Maschinen Schüttgut abgefüllt.

In der Regel werden zur Verarbeitung an den FFS-Maschinen durch Blasfolienextrusion Folienschläuche gebildet, deren Format (hier deren Umfang) mit dem des gebildeten Sackes übereinstimmt. Diese Vorgehensweise führt jedoch dazu, dass schon an den Extrusionsanlagen relativ häufig teure Formatwechsel vorgenommen werden müssen, um unterschiedliche Sackformate realisieren zu können. Um Formatwechsel kostengünstiger zu gestalten, werden häufig zunächst sehr breite Folienbahnen durch Flachfolienextrusion oder durch Blasfolienextrusion an Anlagen großen Formats hergestellt. Die entstandenen Folienschläuche oder Folienbahnen großen Formats wurden dann durch formatgerechtes Schneiden zu Flachfolienbahnen weiter verarbeitet. Daraufhin werden flachgelegte Folienbahnen zu einem Schlauch zusammengelegt und durch eine Längsschweißnaht zu einem Schlauch verbunden. Den beschriebenen Herstellungsverfahren für schlauchförmige Folien schließen sich Wickelvorrichtungen an, die die Folien nach deren Herstellung oder nach weiteren Bearbeitungsschritten (z. B. die Bedruckung) zu Wickeln aufwickeln, die dann auf einfache Art transportiert werden können.

In aus diesen Folien hergestellten Säcken werden verschiedene Produkte abgefüllt. Zu diesen Produkten, welche in den beschriebenen Säcken und mit den beschriebenen FFS-Maschinen abgefüllt werden, zählen auch Produkte der Konsumgüterindustrie. Die mit Konsumgütern befüllten Säcke werden häufig über den Einzelhandel vertrieben und sind daher in der Regel höherwertig. Zum einfacheren Transport durch den Endkunden werden die Säcke in der Regel mit Grifflöchern versehen. Solche Grifflöcher werden bei bekannten Herstellungsverfahren in die schlauchförmige Folie eingearbeitet, bevor sie zu Wickeln aufgewickelt wird.

Als nachteilig erweist sich allerdings, dass die Länge der späteren Säcke schon bei dem Einbringen der Grifflöcher bekannt sein muss, auch wenn die Folie erst sehr viel später zu Säcken verarbeitet wird. Dies führt zu einer verteuerten Lagerhaltung, da Folien für verschiedene Sackformate bevorratet werden müssen. Außerdem ist es nachteilig, dass Grifflöcher in die Folie eingebracht werden, die in einem kontinuierlichen Prozess hergestellt, weiterverarbeitet (z. B. bedruckt) oder aufgewickelt werden. Solche Herstellungs-, Weiterverarbeitungs- und Wickelvorrichtungen, die mit Mittel zum Einbringen von Grifflöchern ausgestattet sind, sind mechanisch aufwändig und damit teuer. Aus der Patentschrift GB 1 455 570 sind ein Verfahren und eine Vorrichtung bekannt, mit denen sich ebenfalls Grifflöcher in bereits vereinzelte Säcke oder Aus der Patentschrift GB 1 455 570 sind ein Verfahren und eine Vorrichtung gemäß dem Oberbegriff des Ansprüche 1, 13 bekannt, mit denen sich ebenfalls Grifflöcher in bereits vereinzelte Säcke oder Beutel einbringen lassen. Dabei wird das schlauchförmige Material von einer Abwicklungsvorrichtung abgewickelt und einer Sackbildungsvorrichtung zugeführt das abgewickelte, schlauchförmige Material oder die Säcke in der Sackbildungsvorrichtung mit Grifflöchern. Zum Teil werden die Grifflöcher dabei in das schlauchförmige Material eingebracht, während der spätere, aber bereits befüllte Sack von dem schlauchförmigen Material vereinzelt wird.

Aus EP 1 612 149 sind ein Verfahren und eine Vorrichtung gemäß dem Oberbegriff der Ansprüche 1 bzw 13 bekannt. Diese Dokument fällt unter Art 54(3) EPÜ.

Auch diese Vorgehensweise ist umständlich. Insbesondere kann dieses Verfahren nicht in einer bekannten FFS-Maschine angewandt werden, in der in schneller Abfolge mit Schüttgütern befüllte Säcke hergestellt werden sollen.

Die Aufgabe der vorliegenden Erfindung ist es daher, ein Verfahren und eine Vorrichtung vorzuschlagen, mit welchen sich Säcke mit Grifflöchern kostengünstiger und mit hoher Geschwindigkeit herstellen lassen.

Erfindungsgemäß wird diese Aufgabe durch ein Verfahren mit den Merkmalen des kennzeichnenden Teils des Anspruchs 1 und durch eine Vorrichtung mit den Merkmalen des Kennzeichens des Anspruchs 13 gelöst.

Danach ist es vorgesehen, dass das abgewickelte, schlauchförmige Material mit Grifflöchern versehen wird, bevor die Schlauchstücke befüllt werden, wobei das Schlauchstück, welches im vorangegangenen Arbeitstakt mit Querschweißungen und Grifflöchern versehen wurde, abgetrennt wird.

Grifflöcher können dabei dadurch gebildet werden, dass Material aus der schlauchförmigen Folie herausgeschnitten oder ausgestanzt wird. Jedoch können auch einfache Schnitte in die Folie eingebracht werden, so dass Laschen entstehen, die fest mit dem übrigen Material verbunden sind. Die Grifflöcher werden auf diese Art festgelegt und entstehen vollständig, wenn die Laschen, beispielsweise durch das erstmalige Greifen durch die Grifflöcher, umgelegt werden.

Bei dem erfindungsgemäßen Verfahren werden also die Grifflöcher unmittelbar vor der Herstellung von Säcken oder Schlauchstücken aus der schlauchförmigen Folie in diese eingebracht. Zur Herstellung von Säcken oder Schlauchstücken muss die Folie taktweise, also intermittierend transportiert werden. Daher ist es von besonderem Vorteil, dann auch das Bilden von Grifflöchern vorzunehmen.

Um das schlauchförmige Material zu Säcken zu verarbeiten, ist es vorteilhaft, ein Sackende durch eine oder mehrere Querschweißungen über die komplette Breite der Folie zu verschließen. Querschweißungen lassen sich besonders einfach am noch schlauchförmigen Material bilden, da dieses Material noch an verschiedenen Stellen von Greifern oder Zangen oder ähnlichen Haltemitteln ergriffen werden kann.

In einer Ausführungsform der Vorrichtung, welche aber nicht die erfindungsgemäße Merkmale enthalt, kann das Bilden der Grifflöcher noch vor dem Bilden der Querschweißnähte erfolgen. Zudem kann das schlauchförmige Material vor oder nach dem Bilden der Grifflöcher mit Diagonalabschweißungen versehen werden, welche an den späteren Säcken so genannte Eckabschweißungen bilden, die die Stabilität der Säcke erhöhen.

In einer vorteilhaften Weiterbildung der Erfindung ist vorgesehen, dass die Säcke in der Sackbildungsvorrichtung auch befüllt werden. Ein Schlauchstück, welches zum Zwecke der Bildung von Quernähten und Grifflöchern durch Haltemittel gehalten wird, kann von diesen oder weiteren Haltemitteln einer Füllvorrichtung zugeführt werden. Das zeitintensive Ablegen, Speichern und Wiederaufnehmen der Schlauchstücke entfällt damit. Den Transport durch die Sackbildungsvorrichtung übernehmen dabei vorteilhafterweise als Greifer ausgeführte Haltemittel. Die Greifer können jeweils paarweise vorhanden sein, wobei sie die Schlauchstücke seitlich im Bereich des oberen Randes umgreifen. Dabei kann es nötig sein, das Schlauchstück von einem Greiferpaar zu einem anderen Greiferpaar zu übergeben. Zu diesem Zweck sind Transferpositionen vorgesehen, an denen kurzzeitig beide Greiferpaare das Schlauchstück halten. Der Transport der Schlauchstücke oder der Säcke erfolgt dabei zumindest zur Hälfte in horizontaler Richtung, d. h. dass bei jeder Bewegung der Schlauchstücke oder der Säcke die horizontale Strecke die vertikale Strecke übertrifft.

In einer Ausführungsform der Vorrichtung, welche aber nicht die erfindungsgemäße Merkmale enthalt, kann das schlauchförmige Material während der Stillstandsphasen des intermittierenden Transportes mit Grifflöchern versehen werden. Die Werkzeuge zum Versehen der Folie mit Grifflöchern braucht in diesem Fall beispielsweise nur senkrecht zur Folienoberfläche bewegt werden. Eine Bewegungskomponente dieser Werkzeuge in Transportrichtung der Folie ist damit nicht notwendig. Dies führt zu einer mechanisch einfachen Ausgestaltung einer Vorrichtung zur Durchführung des Verfahrens.

Vorteilhaft ist es, wenn Konturschweißungen vorgenommen werden, die die Grifflöcher umgeben. Diese Konturen können dann auf dem Folienmaterial geschlossene Kurven bilden. Auf diese Weise werden die Grifflöcher mit Schweißungen umgeben, so dass später kein Füllgut an die Grifflöcher gelangen und durch diese aus dem Sack entweichen kann.

Erfindungsgemäß ist es vorgesehen, dass Grifflöcher, Querschweißnähte und eventuell auch die weiteren Schweißungen gleichzeitig oder zumindest innerhalb eines Arbeitstaktes durchgeführt werden. In einer dazu geeigneten Vorrichtung sind alle dazu notwendigen Werkzeuge nur gering voneinander beabstandet. So können die Werkzeuge für die Querschweißung, die Grifflochbildung und die weiteren Schweißungen auf einem Werkzeugträger angeordnet sein, der relativ zur Folie bewegt wird. Es versteht sich, dass die einzelnen Werkzeuge auch auf mehreren Werkzeugträgern angeordnet sein können. Daher sind zur Grifflochbildung nur wenige weitere Komponenten, die sich im wesentlichen auf ein Messer oder ein Stanzwerkzeug und eine Gegenlage beschränken, notwendig.

Besonders vorteilhaft ist es, einen Seitenfaltenschlauch zu verwenden. Zwar kann das Verfahren auch mit einer einfachen Schlauchfolie durchgeführt werden, jedoch bietet der Seitenfaltenschlauch besondere Vorzüge, wie etwa eine bessere Handhabung und eine größere Stabilität.

Eine erfindungsgemäße Vorrichtung weist Mittel zum Versehen des schlauchförmigen Materials oder der Säcke mit Grifflöchern auf. Diese Mittel weisen Konturmesser auf, mit welchem die Grifflöcher erzeugt werden. In besonders vorteilhafter Ausgestaltung stellt die Kontur der Konturmesser eine offene Kurve da, so dass die Grifflöcher aus Laschen bestehen, die erst bei dem Ergreifen des Sackes umgeklappt werden. Durch diese Maßnahme kann auf das Ausstanzen von Folienmaterial verzichtet werden, so dass innerhalb der Vorrichtung kein Abfall entsteht, der ansonsten mit speziellen Vorrichtungen, beispielsweise einer Absauganlage, entfernt werden müsste.

Weitere Ausführungsbeispiele der Erfindung gehen aus der gegenständlichen Beschreibung und den Ansprüchen hervor.
Die einzelnen Figuren zeigen:
- Fig. 1: schlauchförmige Folie mit Seitenfalten und Grifflöchern gemäß dem Stand der Technik
- Fig. 2: Ansicht einer Ausführungsform der Vorrichtung, welche aber nicht des erfindungsgemäße Stanz oder Schneidewerkzeug zeigt.
- Fig. 3: Ausschnitt aus einer erfindungsgemäßen Vorrichtung
- Fig. 4: Sack, hergestellt nach dem erfindungsgemäßen Verfahren
- Fig. 5: Sack, hergestellt nach dem erfindungsgemäßen Verfahren
- Fig. 6: Sack, hergestellt nach dem erfindungsgemäßen Verfahren
- Fig. 7: Sack, hergestellt nach dem erfindungsgemäßen Verfahren
- Fig. 8: Sack, hergestellt nach dem erfindungsgemäßen Verfahren

Fig. 1 zeigt eine schlauchförmige Folie 4 mit Seitenfalten 41 gemäß dem Stand der Technik, welche sich auf einem Wickel 3 befindet. Diese Folie 4 ist zur Herstellung von Säcken vorgesehen, die später mit einem Füllgut befüllt werden. Die schlauchförmige Folie 4 wurde vor dem Aufwickeln mit Grifflöchern 43 versehen, um daraus später Säcke mit Grifflöchern zu erhalten. Die schlauchförmige Folie 4 wurde zudem bereits mit Querschweißnähten 42 versehen. Parallel zu diesen 42 wird die schlauchförmige Folie 4 später zu Schlauchstücken 18 vereinzelt. Diese Schlauchstücke 18 werden später befüllt und mit einer weiteren Schweißnaht 48 verschlossen. Der Wickel 3 aus der so vorbereiteten schlauchförmigen Folie 4 wird einer weiterverarbeitenden Vorrichtung zugeführt, die hieraus Schlauchstücke 18 herstellt.

Die Figur 2 zeigt eine Sackbildungsvorrichtung. Diese Vorrichtung 1 umfasst einen Tragarm 2, auf welchem ein Wickel 3 mit schlauchförmiger Folie 4 aufliegt. Die schlauchförmige Folie 4 weist nicht dargestellte Seitenfalten auf. Die Transportwalzen 5, die zum Teil auch angetrieben sein können, sorgen für eine, in der Regel kontinuierliche, Abwicklung der schlauchförmigen Folie 4. Der durch eine Kolben-Zylinder-Einheit 10 mit einer Last beaufschlagte Hebel 9, welcher eine Umlenkwalze 6 trägt und insgesamt häufig als Tänzereinrichtung bezeichnet wird, und die Transportwalze 7, 8 und das Vorschubrollenpaar 15 sorgen insgesamt auf an sich bekannte Weise dafür, dass die schlauchförmige Folie 4 auf ihrem weiteren Transportweg taktweise intermittierend weiterbewegt wird. Die Transportwalze 8a ist Bestandteil einer Registervorrichtung 29, mit welcher die Länge des Transportweges der schlauchförmigen Folie 4 an das Format der späteren Säcke angepasst werden kann. Dazu ist die Transportwalze 8a relativ zur Vorrichtung 1 verschieblich angeordnet. Zum Verschieben steht ein händisch oder elektromotorisch betriebener und an sich bekannter Spindeltrieb zur Verfügung.

Im Verlauf ihres Transportes durch die Vorrichtung 1 durchläuft die schlauchförmige Folie 4 eine Station 28 zum Einbringen von Grifflöchern 43. Diese Station 28 besteht im wesentlichen aus einem Stanz- oder Schneidewerkzeug 34 und einer Gegenlage 35. Die Station 28 kann zudem Mittel zum Anbringen von Schweißungen, beispielsweise von Diagonal- oder Eckabschweißungen 46 oder/und von Konturschweißungen, aufweisen. Der Stanz- oder Schneidevorgang bzw. der Schweißvorgang erfolgt dabei während der Stillstandsphasen des intermittierenden Transports. Über weitere Transportwalzen 8 wird die mit Grifflöchern 43 versehene schlauchförmige Folie 4 zu einer Kühlstation 12 gefördert, in welcher die Schweißnähte abgekühlt werden.

Mit dem Vorschubrollenpaar 15 wird die schlauchförmige Folie 4 durch die Schweißbacken 33 einer Querschweißstation 13 und durch eine Querschneidestation 16 hindurch geschoben. Die Werkzeuge der Querschweißstation 13 und der Querschneidestation 16 können auf nicht näher beschriebene Weise, beispielsweise durch eine Parallelogrammanordnung 14, in Ebenen orthogonal zur Vorschubrichtung der schlauchförmigen Folie 4 auf diese zu und von dieser weg bewegt werden. Nachdem die Greifer 17 die schlauchförmige Folie 4 ergriffen haben, wird oberhalb der Greifer 17 ein Schlauchstück 18 in der Querschneidestation 16 von der schlauchförmigen Folie 4 abgetrennt. Zeitgleich wird oberhalb der Schnittkante an der schlauchförmigen Folie 4 in der Querschweißstation 13 eine Querschweißung angebracht, welche den Boden oder die Kopfseite des im nächsten Arbeitstakt der Vorrichtung 1 zu bildenden Schlauchstücks 18 darstellt. In diesem Zusammenhang ist zu erwähnen, dass Säcke mit Grifflöchern vorteilhafterweise von der Bodenseite befüllt werden, damit dieser nicht durch den Bereich, in dem sich die Grifflöcher befinden, befüllt werden muss. Dementsprechend werden in der Querschweißstation 13 Kopfnähte erzeugt. Allgemein kann die Herstellung der Kopf- oder Bodennähte jedoch nicht nur, auch wenn vorzugsweise, durch eine Querschweißung erfolgen, sondern es sind auch weitere Fügeverfahren, etwa das Kleben, denkbar.

Die Greifer 17 befördern das Schlauchstück 18 zu einem Übergabepunkt, an dem weitere Greifer 19 das Schlauchstück 18 erfassen und zu einer Füllstation 20 transportieren. Dort wird das Schlauchstück 18 an stationäre Greifer 21 übergeben und von den Saugern 22 geöffnet, so dass das Füllgut, welches durch den Füllstutzen 23 geleitet wird, in das Schlauchstück 18 gelangen kann. Das Schlauchstück liegt dabei mit seinem unteren Ende auf einem Transportband 24 auf, so dass das Schlauchstück 18 während des Befüllvorganges nicht übermäßig entlang seiner Längskanten belastet wird. Weitere Greifer 25 befördern das befüllte Schlauchstück zur Kopf- oder Bodennahtschweißstation 26, in der das Schlauchstück 18 mit einer Kopf- bzw. Bodenschweißnaht verschlossen wird und so einen fertigen Sack 27 bildet. Auch das Verschließen des Schlauchstücks 18 in seinem Kopfbereich kann durch ein anderes Fügeverfahren erfolgen. Der fertige Sack wird von dem Transportband 24 aus der Vorrichtung 1 heraus geführt.

Die Fig. 3 zeigt einen Ausschnitt einer erfindungsgemäßen Vorrichtung, mit welcher das erfindungsgemäße Verfahren durchgeführt werden kann. Dieser Ausschnitt zeigt neben dem Vorschubrollenpaar 15, welches in bereits beschriebener Weise für den Transport der schlauchförmigen Folie 4 sorgt, eine Querschweiß-, Querschneide- und Grifflochstanzstation 31, welche an die Stelle der in Fig. 2 gezeigten Querschweißstation 13 und Querschneidestation 16 tritt. In dieser Ausführungsform die in der Fig. 2 gezeigte Station zum Einbringen von Grifflöchern 28 entfalt. Die Querschweiß-, Querschneide- und Grifflochstanzstation 31 weist zwei Werkzeugträger 32, 32' auf, welche in Richtung auf die schlauchförmige Folie 4 und von dieser wieder weg bewegt werden können. Diese Werkzeugträger 32, 32' tragen jeweils zwei Querschweißbalken 33, wobei durch Zusammenwirken zweier sich gegenüber liegenden Querschweißbalken 33 eine Querschweißnaht an die schlauchförmige Folie 4 angebracht werden kann. Weiterhin ist an dem Werkzeugträger 32' ein Stanz- oder Schneidewerkzeug 34 angebracht. Dieses sorgt für das Einbringen eines Griffloches 43 in die schlauchförmige Folie 4. An dem Werkzeugträger 32 ist zur Unterstützung der Folie 4 während des Stanz- oder Schneidevorgangs eine Gegenlage 35 angebracht. Zum Stanzen oder Schneiden kann es notwendig sein, dass das Stanz- oder Schneidewerkzeug 34 eine Wegstrecke zurücklegen muss, die über die Wegstrecke des Werkzeugträgers 32' hinaus geht. Daher kann das Stanz- oder Schneidewerkzeug 34 durch eine Verschiebeeinheit 36 relativ zum Werkzeugträger 32' verschoben werden. Vorteilhafterweise wird als Verschiebeeinheit 36 eine Kolben-Zylinder-Einheit verwendet. Mit dem Querschneidemesser 37 wird von der schlauchförmigen Folie 4, die gleichzeitig mit dem Querschneiden auch mit Querschweißungen und Grifflöchern versehen wird, ein Schlauchstück 18 abgetrennt, welches im vorangegangenen Arbeitstakt mit Querschweißungen und Grifflöchern versehen wurde. Um die schlauchförmige Folie 4 unmittelbar vor der Bearbeiten möglichst mittig zwischen den Werkzeugträgern 32, 32' und den Werkzeugen 33, 34, 35, 37 halten zu können, wird diese 4 kurz zuvor von Greiferpaaren 38 und 39 ergriffen.

Die Fig. 4 zeigt einen Sack 27, welcher mit einer Vorrichtung 1 gemäß der Figur 2, in der eine Querschweiß-, Querschneide- und Grifflochstanzstation 31 angeordnet ist, und die Station zum Anbringen von der Station zum Einbringen von Grifflöchern 28 nicht vorhanden ist. Dieser Sack 27 weist Seitenfalten 41 auf. An dieser Stelle sei nochmals darauf hingewiesen, dass sich die Erfindung gleichfalls auch auf ein Verfahren und eine Vorrichtung bezieht, mit denen auch schlauchförmiges Material ohne Seitenfalten verarbeitet werden kann. In der Querschweiß-, Querschneide- und Grifflochstanzstation 31 wurden an den Sack 27 bzw. an die den späteren Sack 27 bildende schlauchförmige Folie 4 zwei Querschweißnähte 42 angebracht, die sich über die gesamte Breite des Sackes 27 erstrecken. Zwischen diesen Querschweißnähten 42 wurde ein Griffloch 43 in die schlauchförmige Folie 4 eingebracht. Diese Griffloch 43 besteht aus einem Schnitt, der eine offene Kurve darstellt. Der Schnitt kann mit Stegen unterbrochen sein, so dass die durch den Schnitt entstandene Lasche in der Ebene des Folienmaterials verbleibt, bis der Sack erstmals durch das Griffloch 43 ergriffen wird. Auf diese Weise wird eine Störung eines späteren Transport- oder Stapelvorganges vermieden. Durch die gezeigte Anordnung der Querschweißnähte 42 und des Griffloches 43 wird vermieden, dass das Füllgut, welches durch das untere Ende 44 des Sackes 27 eingefüllt wird, wieder durch das Griffloch 43 entweicht. Nach dem Befüllen des Sackes 27 wird dieser in der Kopf- oder Bodennahtschweißstation 26 (siehe Fig. 2) mit einer Bodenschweißnaht 45 verschlossen.

Die Fig. 5 zeigt einen weiteren Sack 27, der nach dem erfindungsgemäßen Verfahren und in einer erfindungsgemäßen Vorrichtung 1 hergestellt werden kann. Dieser Sack 27 entspricht dem in der Fig. 4 gezeigten Sack, jedoch ergänzt um weitere Schweißnähte. Bei diesen weiteren Schweißnähten handelt es sich um Eckabschweißungen 46 und um Längsschweißnähte 47. Die Eckabschweißungen 46 und die Längsschweißnähte 47 am unteren Ende 44 des Sackes 27 werden vorteilhafterweise vor dem Befüllen des Sackes angebracht. Eckabschweißungen 46 und Längsschweißnähte 47 können vor allem bei schwerem Füllgut vorgesehen werden, um die Kräfte auf die Punkte zu minimieren, in denen sich die Querschweißnähte 42, 45 mit den Außenkanten des Sackes, welche in der Regel Schwachpunkte eines Sackes 27 darstellen, treffen.

Die Figur 6 zeigt eine Variation eines Sackes gemäß Figur 5. Hierbei erstreckt sich die von dem Kopfende beabstandete Schweißnaht 42 (siehe Fig. 4) nur zwischen den Längsschweißnähten 47. Auf diese Weise können Kreuzungspunkte zwischen einer Querschweißnaht und den Außenkanten des Sackes 27 eingespart werden.

Die Figur 7 zeigt einen weiteren Sack 27. Hierbei wurde auf die von dem Kopfende beabstandete Schweißnaht 42 (siehe Fig. 4) verzichtet. Damit jedoch auch hier kein Füllgut durch das Griffloch 43 entweichen kann, ist dieses 43 von einer Schweißnaht 48 umgeben, die eine geschlossene Kurve bildet, welche beispielsweise ellipsenförmig sein kann.

Die Figur 8 zeigt eine Variation des Sackes 27 der Figur 7. Die Schweißnaht 48 bildet hier keine geschlossene, sondern eine offene Kurve, die an der Querschweißnaht 42 beginnt und endet. Somit ist auch hier das Griffloch 43 vollständig von Schweißnähten umgeben, so dass kein Füllgut entweichen kann.

| **Bezugszeichenliste** | |
|---|---|
| 1 | Vorrichtung zum Herstellen und Befüllen von Säcken |
| 2 | Tragarm |
| 3 | Wickel |
| 4 | Folie |
| 5 | Transportwalze |
| 6 | Umlenkwalze |
| 7 | Transportwalze |
| 8 , 8a | Transportwalze |
| 9 | Hebel |
| 10 | Kolben-Zylinder-Einheit |
| 11 | |
| 12 | Kühlstation |
| 13 | Querschweißstation |
| 14 | Parallelogrammanordnung |
| 15 | Vorschubrollenpaar |
| 16 | Querschneidestation |
| 17 | Greifer |
| 18 | Schlauchstück |
| 19 | Greifer |
| 20 | Füllstation |
| 21 | Stationärer Greifer |
| 22 | Sauger |
| 23 | Füllstutzen |
| 24 | Transportband |
| 25 | Greifer |
| 26 | Kopf- oder Bodennahtschweißstation |
| 27 | Sack |
| 28 | Station zum Einbringen von Grifflöchern |
| 29 | Registervorrichtung |
| 30 | |
| 31 | Querschweiß-, Querschneide- und Grifflochstanzstation |
| 32 , 32' | Werkzeugträger |
| 33 | Schweißbalken |
| 34 | Stanz- oder Schneidewerkzeug |
| 35 | Gegenlage |
| 36 | Verschiebeeinheit |
| 37 | Querschneidemesser |
| 38 | Greiferpaar |
| 39 | Greiferpaar |
| 40 | |
| 41 | Seitenfalten |
| 42 | Querschweißnaht |
| 43 | Griffloch |
| 44 | unteres Ende |
| 45 | Bodenschweißnaht |
| 46 | Eckabschweißung |
| 47 | Längsschweißnaht |
| 48 | Schweißnaht |
| | |

## Patentansprüche

1. Verfahren zur Herstellung und Befüllung von Säcken mit Grifflöchern (43), welche aus schlauchförmigem Material (4) gebildet werden,
- bei dem das schlauchförmige Material (4) von einer Abwicklungsvorrichtung (2, 3, 5) abgewickelt und einer Sackbildungsvorrichtung (1) zugeführt wird,
- bei dem das abgewickelte, schlauchförmige Material (4) oder die Säcke (27) in der Sackbildungsvorrichtung (1) mit Grifflöchern (43) versehen werden,
- bei dem von dem schlauchförmigen Material ein Schlauchstück abgetrennt und gleichzeitig mit Grifflöchern versehen wird
**dadurch gekennzeichnet, dass**
das abgewickelte, schlauchförmige Material (4) oder die Schlauchstücke (18) in der Sackbildungsvorrichtung (1) mit Grifflöchern (43) versehen wird, bevor die Schlauchstücke (18) befüllt werden, wobei das Schlauchstück (18), welches im vorangegangenen Arbeitstakt mit Querschweißungen und Grifflöchern (43) versehen wurde, abgetrennt wird.

2. Verfahren nach Anspruch 1,
**dadurch gekennzeichnet, dass**
die Sackbildung in der Sackbildungsvorrichtung (1) vorgenommen wird, indem ein Sackende durch Querschweißungen (42, 45) in dem schlauchartigen Material (4) gebildet wird.

3. Verfahren nach einem der vorstehenden Ansprüche,
**dadurch gekennzeichnet, dass**
die Sackbildung in der Sackbildungsvorrichtung (1) durch Vereinzelung des schlauchförmigen Materials (4) zu Schlauchstücken (18) vorgenommen wird, nachdem das schlauchförmige Material (4) mit Grifflöchern (43) versehen wurde.

4. Verfahren nach einem der vorstehenden Ansprüche,
**dadurch gekennzeichnet, dass**
auch die Befüllung der Säcke (27) in der Sackbildungsvorrichtung (1) vorgenommen wird.

5. Verfahren nach einem der vorstehenden Ansprüche,
**dadurch gekennzeichnet, dass**
die Schlauchstücke (18) oder Säcke (27) während zumindest eines Teils ihres Weges in der Sackbildungsvorrichtung (1) durch Greifer (17, 19, 25) transportiert werden.

6. Verfahren nach dem vorstehenden Anspruch,
**dadurch gekennzeichnet, dass**
die Greifer (17,19,25) die Schlauchstücke (18) oder die Säcke (27) im Bereich ihrer Außenkanten (31) umgreifen, wobei das Schlauchstück (18) oder der Sack (27) herunterhängt.

7. Verfahren nach einem der vorstehenden Ansprüche,
**dadurch gekennzeichnet, dass**
die Schlauchstücke (18) oder Säcke (27) zumindest zur Hälfte horizontal transportiert werden.

8. Verfahren nach einem der vorstehenden Ansprüche,
**dadurch gekennzeichnet, dass**
das schlauchförmige Material (4) in der Sackbildungsvorrichtung (1) während der Stillstandsphasen des intermittierenden Transports mit Grifflöchern (43) versehen wird.

9. Verfahren nach einem der vorstehenden Ansprüche,
**dadurch gekennzeichnet, dass**
das schlauchförmige Material mit Diagonalschweißungen (46) versehen wird.

10. Verfahren nach einem der vorstehenden Ansprüche,
**dadurch gekennzeichnet, dass**
das schlauchförmige Material (4) mit Konturschweißungen (48) versehen wird, wobei geschlossene Kurven (48) entstehen, die die Grifflöcher (43) umgeben.

11. Verfahren nach einem der Ansprüche 2 bis 8,
**dadurch gekennzeichnet, dass**
das schlauchförmige Material (4) innerhalb eines Arbeitstaktes zumindest mit Querschweißungen (42) und Grifflöchern (43) versehen wird.

12. Verfahren nach einem der vorstehenden Ansprüche,
**dadurch gekennzeichnet, dass**
als schlauchförmiges Material (4) ein Seitenfaltenschlauch verwendet wird.

13. Vorrichtung (1) zur Herstellung und Befüllung von Säcken (27) mit Grifflöchern (43), welche aus schlauchförmigem Material (4) herstellbar sind,
- mit einer Abwicklungsvorrichtung (2, 3, 5), von welcher das Material (4), aus dem die Säcke (27) bestehen, in Form schlauchförmigen Materials (4) der Vorrichtung zugeführt wird,
- mit Mitteln (37) zum Abtrennen eines Schlauchstücks von dem schlauchförmigen Material, welche zum Abtrennen relativ zum schlauchförmigen material bewegbar ist und
- mit Mittel (34, 35, 36) zum Versehen des schlauchförmigen Materials (4) oder der Säcke (27) mit Grifflöchern (43), welche gleichzeitig mit den Mitteln zum Abtrennen des Schlauchstücks bewegbar sind
- mit einer Füllstation, in welcher das Schlauchstück befüllbar ist,
**dadurch gekennzeichnet, dass** die Mittel (34, 35, 36) zum Versehen des schlauchförmigen Materials (4) mit Grifflöchern der Füllstation vorgeordnet sind, wobei zumindest ein Werkzeugträger (32, 32') vorgesehen ist, welcher zumindest die Mittel (34, 35, 36) zum Versehen des schlauchförmigen Materials (4) oder der Säcke (27) mit Grifflöchern (43) trägt und welcher (32, 32') in Richtung auf das schlauchförmige Material (4) zu- und von diesem wieder weg bewegbar ist, wobei der Werkzeugträger (32, 32') zusätzlich Schweißmittel (33) zum Erzeugen von Querschweißnähten (42) und Schneidemittel (37) zum Vereinzeln des schlauchförmigen Materials (4) zu Schlauchstücken (18) trägt.

14. Vorrichtung (1) nach vorstehendem Anspruch,
**dadurch gekennzeichnet, dass**
die Mittel (34, 35, 36) zum Versehen des schlauchförmigen Materials (4) oder der Säcke (27) mit Grifflöchern (43) ein Konturmesser (34) aufweisen.

15. Vorrichtung nach vorstehendem Anspruch,
**dadurch gekennzeichnet, dass**
die Kontur des Konturmessers (34) eine offene Kurve darstellt.

## Claims

1. Method for producing and filling bags having handle holes (43), which are formed from tubular material (4),
- in which the tubular material (4) is unwound from an unwinding apparatus (2, 3, 5) and supplied to a bag-forming apparatus (1),
- in which the unwound tubular material (4) or the bags (27) are provided with handle holes (43) in the bag-forming apparatus (1),
- in which a piece of tube is detached from the tubular material and at the same time provided with handle holes,
**characterized in that**
the unwound tubular material (4) or the pieces of tube (18) are provided with handle holes (43) in the bag-forming apparatus (1) before the pieces of tube (18) are filled, wherein the piece of tube (18) which was provided in the preceding operating cycle with transverse welds and handle holes (43) is detached.

2. Method according to Claim 1,
**characterized in that**
bags are formed in the bag-forming apparatus (1) by one end of a bag being formed by transverse welds (42, 45) in the tubular material (4).

3. Method according to one of the preceding claims,
**characterized in that** bags are formed in the bag-forming apparatus (1) by separating the tubular material (4) into pieces of tube (18) after the tubular material (4) has been provided with handle holes (43).

4. Method according to one of the preceding claims,
**characterized in that**
the bags (27) are also filled in the bag-forming apparatus (1).

5. Method according to one of the preceding claims,
**characterized in that**
the pieces of tube (18) or bags (27) are transported, over at least part of their course in the bag-forming apparatus (1), by grippers (17, 19, 25).

6. Method according to the preceding claim,
**characterized in that**
the grippers (17, 19, 25) engage around the pieces of tube (18) or the bags (27) in the region of the outer edges (31) thereof, with the piece of tube (18) or bag (27) hanging down.

7. Method according to one of the preceding claims,
**characterized in that**
the pieces of tube (18) or bags (27) are transported horizontally at least half of the time.

8. Method according to one of the preceding claims,
**characterized in that**
the tubular material (4) is provided with handle holes (43) in the bag-forming apparatus (1) during the stationary phases of the intermittent transport.

9. Method according to one of the preceding claims,
**characterized in that**
the tubular material is provided with diagonal welds (46).

10. Method according to one of the preceding claims,
**characterized in that**
the tubular material (4) is provided with contour welds (48), with closed curves (48) being produced which surround the handle holes (43).

11. Method according to one of Claims 2 to 8,
**characterized in that**
the tubular material (4) is provided at least with transverse welds (42) and handle holes (43) within one operating cycle.

12. Method according to one of the preceding claims,
**characterized in that**
a gusseted tube is used as the tubular material (4).

13. Apparatus (1) for producing and filling bags (27) having handle holes (43), which can be produced from tubular material (4),
- having an unwinding apparatus (2, 3, 5) from which the material (4) of which the bags (27) are made is supplied to the apparatus in the form of tubular material (4),
- having means (37) for detaching a piece of tube from the tubular material, it being possible to move said means relative to the tubular material for detaching purposes, and
- having means (34, 35, 36) for providing the tubular material (4) or the bags (27) with handle holes (43), it being possible to move said means at the same time as the means for detaching the piece of tube,
- having a filling station, in which the piece of tube can be filled,
**characterized in that** the means (34, 35, 36) for providing the tubular material (4) with handle holes are arranged upstream of the filling station, wherein at least one tool holder (32, 32'), which holds at least the means (34, 35, 36) for providing the tubular material (4) or the bags (27) with handle holes (43) and which (32, 32') can be moved in the direction of the tubular material (4) towards and away therefrom again, is provided, wherein the tool holder (32, 32') additionally holds welding means (33) for producing transverse weld seams (42) and cutting means (37) for separating the tubular material (4) into pieces of tube (18).

14. Apparatus (1) according to the preceding claim,
**characterized in that**
the means (34, 35, 36) for providing the tubular material (4) or the bags (27) with handle holes (43) have a contour knife (34).

15. Apparatus according to the preceding claim,
**characterized in that**
the contour of the contour knife (34) describes an open curve.

## Revendications

1. Procédé de fabrication et de remplissage de sacs avec des trous de préhension (43), qui sont formés à partir d'un matériau tubulaire (4),
- dans lequel le matériau tubulaire (4) est déroulé d'un dispositif de déroulement (2, 3, 5) et est amené à un dispositif de formation de sacs (1),
- dans lequel le matériau tubulaire déroulé (4) ou les sacs (27) sont pourvus dans le dispositif de formation de sacs (1) de trous de préhension (43),
- dans lequel, du matériau tubulaire, un tronçon tubulaire est séparé et est muni en même temps de trous de préhension,
**caractérisé en ce que** le matériau tubulaire déroulé (4) ou les tronçons tubulaires (18) sont pourvus dans le dispositif de formation de sacs (1) de trous de préhension (43) avant que les tronçons tubulaires (18) ne soient remplis, où le tronçon tubulaire (18), qui a été pourvu lors de la phase de travail précédente de soudures transversales et de trous de préhension (43), est séparé.

2. Procédé selon la revendication 1, **caractérisé en ce que** la formation des sacs est exécutée dans le dispositif de formation de sacs (1), **en ce qu'**une extrémité de sac est formée par des soudures transversales (42, 45) dans le matériau tubulaire (4).

3. Procédé selon l'une des revendications précédentes, **caractérisé en ce que** la formation des sacs est exécutée dans le dispositif de formation des sacs (1) par séparation du matériau tubulaire (4) en tronçons tubulaires (18) après que le matériau tubulaire (4) a été muni de trous de préhension (43).

4. Procédé selon l'une des revendications précédentes, **caractérisé en ce qu'**aussi le remplissage des European Patent Application No. 05015305.5 sacs (27) est exécuté dans le dispositif de formation de sacs.

5. Procédé selon l'une des revendications précédentes, **caractérisé en ce que** les tronçons tubulaires (18) ou sacs (27), pendant au moins une partie de leur chemin dans le dispositif de formation de sacs (1), sont transportés par des griffes (17, 19, 25).

6. Procédé selon la revendication précédente, **caractérisé en ce que** les griffes (17, 19, 25) entourent les tronçons tubulaires (18) ou les sacs (27) au voisinage de leurs arêtes extérieures (31), où le tronçon tubulaire (18) ou sac (27) pend vers le bas.

7. Procédé selon l'une des revendications précédentes, **caractérisé en ce que** les tronçons tubulaires (18) ou sacs (27) sont transportés horizontalement au moins à moitié.

8. Procédé selon l'une des revendications précédentes, **caractérisé en ce que** le matériau tubulaire (4) est pourvu dans le dispositif de formation des sacs (1) pendant les phases d'arrêt du transport intermittent de trous de préhension (43).

9. Procédé selon l'une des revendications précédentes, **caractérisé en ce que** le matériau tubulaire est pourvu de soudures diagonales (46).

10. Procédé selon l'une des revendications précédentes, **caractérisé en ce que** le matériau tubulaire (4) est pourvu de soudures de contour (48), où des courbes fermées (48) sont produites qui entourent les trous de préhension (43).

11. Procédé selon l'une des revendications 2 à 8, **caractérisé en ce que** le matériau tubulaire (4) est pourvu à l'intérieur d'une phase de travail d'au moins deux soudures transversales (42) et de trous de préhension (43).

12. Procédé selon l'une des revendications précédentes, **caractérisé en ce qu'**en tant que matériau tubulaire (4), un tuyau à plis latéraux est utilisé.

13. Dispositif (1) pour la fabrication et le remplissage de sacs (27) avec des trous de préhension (43), qui peuvent être fabriqués à partir d'un matériau tubulaire (4),
- avec un dispositif de déroulement (2, 3, 5) à partir duquel le matériau (4), avec lequel sont formés les sacs (27), est amené sous forme de matériau tubulaire (4) au dispositif,
- avec des moyens (37) pour la séparation d'un tronçon tubulaire du matériau tubulaire, qui sont déplaçables, pour la séparation, relativement au matériau tubulaire, et
- avec des moyens (34, 35, 36) pour munir le matériau tubulaire (4) ou les sacs (27) de trous de préhension (43), qui sont déplaçables simultanément avec les moyens pour la séparation du tronçon tubulaire,
- avec une station de remplissage dans laquelle le tronçon tubulaire peut être rempli, **caractérisé en ce que** les moyens (34, 35, 36) pour munir le matériau tubulaire (4) de trous de préhension sont disposés en amont de la station de remplissage, où au moins un porte-outil (32, 32') est prévu qui porte au moins les moyens (34, 35, 36) pour munir le matériau tubulaire (4) ou les sacs (27) de trous de préhension (43) et qui (32, 32') est déplaçable en direction du matériau tubulaire (4) et à nouveau au loin de celui-ci, où le porte-outil (32, 32') supporte de plus des moyens de soudage (33) pour produire des soudures transversales (42) et des moyens de coupe (37) pour individualiser le matériau tubulaire (4) en tronçons tubulaires (18).

14. Dispositif (1) selon la revendication précédente, **caractérisé en ce que** les moyens (34, 35, 36) pour munir le matériau tubulaire (4) ou les sacs (27) de trous de préhension (43) présentent un couteau de contour (34).

15. Dispositif selon la revendication précédente, **caractérisé en ce que** le contour du couteau de contour (34) représente une courbe ouverte.
